# EUROPÄISCHE PATENTSCHRIFT

(11) **EP 0 463 505 B1**
(45) Veröffentlichungstag und Bekanntmachung des Hinweises auf die Patenterteilung: **31.08.1994**
(21) Anmeldenummer: 91109746.7
(22) Anmeldetag: 13.06.1991
(51) Int. Cl.: B61D 3/18, B61D 39/00, B61D 17/06

(54) **Eisenbahnwagen zum Transport von Personenkraftfahrzeugen**
Rail wagon for carrying motor cars
Wagon ferroviaire pour le transport de voitures particulières

(30) Priorität: 13.06.1990 DE 4018932; 23.06.1990 DE 4020020
(43) Veröffentlichungstag der Anmeldung: 02.01.1992
(73) Patentinhaber: GRAAFF Gesellschaft mit beschränkter Haftung, D-31008 Elze (DE)
(72) Erfinder: Graaff, Wolfgang, Dipl.-Ing., W-3200 Hildesheim (DE); Dörpmund, Willi, Dipl.-Ing., W-3210 Elze 1 (DE)
(74) Vertreter: Walter, Helmut, Dipl.-Ing.

(56) Entgegenhaltungen:
- EP-A- 0 438 701
- DE-B- 1 218 491
- FR-A- 1 503 791

## Beschreibung

Es ist seit langem üblich, Personenkraftfahrzeuge in Sammeltransporten beim Hersteller abzuholen und zu Vertriebszentren zu bringen. Soweit diese Transporte mit der Eisenbahn abgewickelt werden, kommen Spezialtransportwagen zum Einsatz, bei denen je zwei kurzgekuppelte Wagenhälften über die Stirnseiten be- und entladen werden, indem die PKW mit eigener Motorkraft von einer Kopframpe aus über die eine Wagenhälfte auf die andere Wagenhälfte und gegebenenfalls weitere gleichartige Wagen an ihren Standplatz im Zug gelangen. In entsprechender Weise erfolgt das Entladen. Die Eisenbahnwagen weisen zwei Ladeebenen übereinander auf, so daß die PKW in Doppelstockanordnung transportiert werden können. Das äußere Ende der Fahrbahnplatte der oberen Ladeebene jeder Wagenhälfte ist nach unten abschwenkbar, so daß für den Be- und Entladevorgang an einem, am anderen oder an beiden Enden eine Auf- bzw. Abfahrrampe gebildet werden kann. Die Fahrbahnplatten weisen gegebenenfalls im Querschnitt U-förmige Rinnen auf, die die Fahrzeugräder seitlich führen.

Das Transportsystem hat sich insbesondere für den Transport neuer PKW von der Fabrik zu den Händlern gut bewährt, und diese Spezialwagen sind bei der Eisenbahn in großer Stückzahl im Einsatz.

Für den Transport und gegebenenfalls das Abstellen in Zwischenlagern unter freiem Himmel werden die PKW durch besondere Schutzschichten präpariert, die vor dem Verkauf an den Kunden entfernt werden, was meist manuell geschieht.

Mit diesem Verfahren ist man bisher zufrieden, die Zahl der Fälle von Beschädigungen der transportierten PKW hält sich in Grenzen, eine Notwendigkeit zur Veränderung wird derzeit eigentlich nicht gesehen.

Anlaß für die vorliegende Erfindung ist die Überlegung, daß sich der PKW-Transport in der beschriebenen Weise noch ausdehnen wird mit der Konsequenz einerseits einer intensiveren Nutzung auch eines möglicherweise größeren Bestandes an Spezialeisenbahnwagen der beschriebenen Art. Andererseits erscheint die Sorge nicht abwegig, daß mit zunehmendem Verkehr und längeren Fahrstrecken die Gefahr von sogar mutwilliger Beschädigung der transportierten PKW nicht von der Hand zu weisen ist und daß der Aufwand für die zeitweise Konservierung der PKW beanstandet wird, sei es, weil Arbeitskräfte knapper, teuerer oder beides werden, sei es, daß der Einsatz von Konservierungsmitteln als Rohstoffverschwendung angesehen wird. Diese Überlegungen, die bei dem heutigen Stand der Dinge nicht als durch diesen Stand der Dinge provoziert gelten müssen, werden zum Anlaß genommen, über die Ausbildung oder den Neuentwurf eines Spezialwagens der vorausbeschriebenen Art als geschlossenen Autotransportwagen nachzudenken, und es ist Aufgabe der Erfindung, eine besonders zweckmäßige Ausbildung eines Eisenbahnwagens vorzuschlagen, der unter Beibehaltung der bisherigen Art des Transports von PKW als geschlossener Güterwagen hergestellt werden kann.

Gelöst ist diese Aufgabe bereits insoweit, als aus der FR-A-1 503 791 bereits ein geschlossener Eisenbahngüterwagen bekannt ist, mit dem der Transport von Straßenfahrzeugen in doppelstöckiger Anordnung möglich ist, so daß die vorliegende Erfindung von einem Eisenbahnwagen zum Transport von Personenkraftwagen gemäß dem Gattungsbegriff des Anspruchs 1 und damit von einem bekannten Eisenbahngüterwagen zum Transport von Personenkraftwagen nach der FR-A-1 503 791 ausgeht und ihr die Aufgabe zugrunde liegt, einen solchen Eisenbahnwagen besonders zweckmäßig auszubilden.

Die Merkmale der Erfindung zur Lösung dieser Aufgabe ergeben sich aus den Patentansprüchen, wobei die erfindungsgemäßen Merkmale zunächst für einen allgemeiner definierten Autotransporter in allgemeiner, dann in spezieller Form, mit der die Erfindung ausgestaltet wird, beansprucht werden, um dann auch den Eisenwagen zunehmend speziell zu definieren, bis zu dem an sich heute im Einsatz befindlichen Autotransporter, bei dem die Erfindung zur Anwendung kommen kann, sei es beim Neubau eines solchen Wagens oder bei dessen Umrüstung vom heute üblichen offenen zum erfindungsgemäß geschlossenen bzw. "gedeckten" Güterwagen zum Transport von PKW.

Nachfolgend ist die Erfindung anhand der Zeichnung näher beschrieben. In der Zeichnung zeigen
- Fig. 1: einen Teil einer erfindungsgemäß ausgebildeten Eisenbahnwageneinheit in der Seitenansicht; die in ihrer Gesamtheit dargestellte linke Wagenhälfte befindet sich in der Fahrstellung, lediglich die Fahrbahnplatte der oberen Ladeebene der in ihrer Gesamtheit dargestellten linken Wagenhälfte ist nach unten geschwenkt;
- Fig. 2: einen Teil der Darstellung in Figur 1 in vereinfachter Weise und in der Be- bzw. Entladestellung und
- Fig. 3: einen Schnitt nach der Linie III - III in Figur 2.

Ein Eisenbahnwagen zum Transport von Personenkraftfahrzeugen oder in diese Fahrzeugklasse fallenden Transportern bzw. Kombis, wie er hier zugrundegelegt wird, besteht aus zwei Wagenhälften 1, 2 die zu beiden Seiten der vertikalen Querebene I symmetrisch ausgebildet sind, d.h. gleiche Ausbildung und Abmessung, Kopfausbildung, technisch/funktionelle Einrichtung und dgl. aufweisen. Die technische Inneneinrichtung ist für die vorliegende Erfindung nur insoweit maßgebend, als ein zweistöckiger PKW-Transport vorgesehen ist, wobei die PKW auf Fahrbahnplatten einer oberen und unteren Ladeebene abgestützt werden, und wobei die oberen der Fahrbahnplatten 3 jeder Wagenhälfte um der Querebene I nahe Gelenke in vertikaler Richtung, d.h. in den Richtungen des Doppelpfeiles II schwenkbar sind, um in der abgeschwenkten Stellung eine Auf- und Abfahrrampe für die waagrechte obere Fahrbahnplatte der jeweils anderen Wagenhälfte zu bilden. Über die von der abgesenkten Fahrbahnplatte 3 der einen Wagenhälfte gebildete Rampe kann ein PKW mit eigener Motorkraft auf die obere Fahrbahnplatte der anderen Wagenhälfte gelangen und dort stehend transportiert werden. Zum Transport wird dann die zum Beladen abgesenkt gewesene Fahrbahnplatte in die horizontale Stellung hochgeschwenkt und in dieser Stellung verriegelt. In der abgesenkten Stellung ist die Fahrbahnplatte 3 der Wagenhälfte nur als Strichpunktlinienzug symbolisch dargestellt. Bei welchem Wagen die obere Fahrbahnplatte zur Rampenfunktion abgesenkt wird, hängt von der Stellung der Wageneinheit im Zug ab, es ist innerhalb eines Zuges immer die letzte Wagenhälfte am einen oder anderen Zugende, je nachdem von welchem Zugende aus der Zug be- oder entladen werden soll.

Die beiden Wagenhälften sind durch Kurzkupplung miteinander gekuppelt, praktisch beliebig viele Eisenbahnwageneinheiten der dargestellten Art mit zwei kurzgekuppelten Wagenhälften können in beliebiger Weise so miteinander gekuppelt werden, daß das Be- und Entladen einer nachfolgenden Wageneinheit über die jeweils vorausgehende Wageneinheit erfolgen kann.

Erfindungsgemäß weist nun jede Wagenhälfte 1, 2 des Eisenbahnwagens je zwei Seitenwände 4, eine Stirnwand 5 am bezogen auf die Ebene I äußeren Ende und ein tonnenförmiges Hubdach 6 auf. Grundsätzlich können die beiden Seitenwände 4 in beliebiger Weise zweckmäßig ausgebildet sein. Für erfindungsgemäß besonders zweckmäßig wird es erachtet, jeder Seitenwand ein durchgehendes Lichtband aus einer Mehrzahl aufeinanderfolgender, im wesentlichen gleichmäßig auf die Länge der jeweiligen Wagenhälfte verteilter Einzelfenster 7 aus transparentem GFK zuzuordnen, um einen hellen Innenraum zu haben. Dieser Innenraum ist von jeder Seite aus zugänglich durch eine Schwenk-Schiebetür 8, wobei die Türe 8 in der einen Seitenwand nahe der Querebene I auf deren einer Seite (in Seitenansicht), in der anderen Seitenwand nahe der Querebene I auf deren anderer Seite (in der Seitenansicht) vorgesehen ist. Nahe der jeweiligen Tür 8 ist der Innenseite der Seitenwand eine Leiter 9 zugeordnet, über die die obere Ladeebene zu erreichen ist.

Um das Einfahren von PKW in den Bereich zwischen den beiden Seitenwänden zu ermöglichen, muß die Stirnseite 5 zu öffnen sein. Sie besteht deswegen im oberen Bereich aus einer nach oben visierartig aufzuschwenkenden Stirnwandklappe 10 und im unteren Bereich aus einem Rolltor 11, bestehend aus drei bis vier Torsegmenten, das zum Öffnen unter die obere Ladebene zu ziehen ist, die durch die absenkbare Fahrbahnplatte 3 gekennzeichnet ist, wenn diese ihre horizontale Position einnimmt.

Um beim Be- und Entladen der oberen Ladeebene genügend Bewegungsraum schaffen zu können, trotzdem aber das Fahrzeugumgrenzungsprofil 12 weitestgehend ausnutzen zu können, befindet sich das Hubdach 6 in der abgesenkten Betriebsstellung innerhalb des zulässigen Fahrzeugumgrenzungsprofils 12, aber so weit wie möglich in dessen Nähe. Es setzt sich dabei in der Stirnwandklappe 10 fort, die abgesenkt ist, dem Verschließen des Wagens im Bereich der Stirnwand 5 dient und über das Rolltor 11 in der Schließstellung greift. In der Öffnungsstellung befindet sich das Hubdach während des Beladens und Entladens des Eisenbahnwagens mit PKW, und es liegt dabei jenseits des Fahrzeugumgrenzungsprofils 12.

An den einander zugekehrten Enden sind die beiden Wagenhälften offen, ihre Innenräume gehen weitestgehend stufenlos ineinander über, ihre Ladeebenen setzen einander fort. Jede der beiden Wagenhälften hat ihr eigenes Laufwerk 13, das in das Wagenuntergestell 14 in konventioneller Weise integriert ist. Die beiden verkleideten, kurzgekoppelten Wagenhälften sind im Stoßbereich durch elastische Elemente gegeneinander abgedichtet. Die elastischen Elemente 15 können geeignete Faltenbälge, elastische Wülste oder sonstige im Eisenbahnwagenbau an sich übliche Mittel sein.

Grundsätzlich kann das Öffnen der Wagenhälften in ihren äußeren Enden und das entsprechende Schließen, wie auch das Heben und Senken des Daches 6 in beliebiger Weise und unabhängig voneinander erfolgen. Es ist nur auf das Erreichen der jeweils gewollten Betriebszustände zu achten. Geeignete Mittel zum Bewegen der Teile sind Elektromotore, hydraulische Zylinder, Seilzüge mit geeigneten Übersetzungsverhältnissen und dergleichen.

Zweckmäßig und erfindungsgemäß sind jedoch einzelne Bewegungsabläufe zwangsweise miteinander gekuppelt, so daß ein einziges Steuerkommando notwendige Bewegungsabläufe auslöst. Ausgehend vom Fahrzustand des Wagens mit abgesenkten Dächern und geschlossenen Stirnseiten 5 bewirkt ein solches Steuerkommando, daß in der jeweiligen Wagenhälfte vier vertikale Hubzylinder 16 jeweils nahe einer Seitenwand 4, nahe dem einen der Fahrzeugteilenden und in Zuordnung zum Untergestell 14 mit einem vorzugsweise hydraulischen Druckmittel synchron beschickt werden, so daß die in den Zylindern geführten Kolben nach oben ausgefahren werden und über Kolbenstangenverlängerungen 17, deren äußeren Enden am Hubdach 6 befestigt sind und die gegen seitliches Ausknicken geführt sind, das Hubdach anheben und in seine obere Endstellung bringen. Das gleichzeitige Schwenken der Stirnwandklappe 10 nach oben wird durch je ein seitliches Hebelgestänge 18 zwischen jeweiliger Seitenwand 4, Dach 6 und Stirnwandklappe 10 bewirkt. Im Dach ist ein Zapfen oder Bolzen gelagert, um den beim Anheben des Daches der Hebelgestängeteil zwischen Dach und Seitenwand geschwenkt wird und dabei den Hebelgestängeteil zwischen Welle und Stirnwandklappe so verstellt, daß dieser Hebelgestängeteil die Stirnwandklappe 10 visierartig nach oben schwenkt, um den oberen Stirnwandbereich freizugeben. Stirnwandklappe und Dach sind so konturiert, daß die Schwenkbewegung der Stirnwandklappe und des Daches zwanglos möglich ist. Schließlich erfolgt das wiederum gleichzeitige Hochziehen des Rolltors 11 durch zwei seitliche Seilzüge 19, 20, die am einen Ende am Hubdach 6 und am anderen Ende am einen Ende des Rolltors 11 angeschlossen sind. Das Schließen der Verkleidung mit Absenken des Hubdaches, der Stirnwandklappe und des Rolltors erfolgt in entsprechender Weise. Gegebenenfalls kann in die Abhängigkeit der Bewegungen auch die Bewegung der heb- und senkbaren Endabschnitte der Fahrbahnplatten 3 der oberen Ladeebene einbezogen werden, indem ein Kommando die Bewegung eines der Fahrbahnplattenenden bewirkt und die weiteren Bewegungsabläufe abhängig hiervon erfolgen.

Im angehobenen Zustand wird das Hubdach durch an sich bekannte Mittel verriegelt, um die Hydraulikzylinder zu entlasten. Entsprechend wird das Hubdach im abgesenkten Zustand verriegelt, um ein ungewolltes Öffnen auszuschließen. In der angehobenen Stellung des Hubdaches ist ein unbehindertes Begehen des Wagens auch im Bereich der oberen Ladeebene möglich, ein Rangieren der PKW ist gut möglich, obwohl der Abstand zwischen PKW und abgesenktem Hubdach gering ist; es ist also insgesamt ein entsprechender Bewegungsraum zu erzielen und entsprechende Einrichtungen sind leicht zugänglich.

Die Seitenwandverkleidung kann aus Edelstahl, verzinktem Stahlblech oder Aluminium gefertigt werden. Das Gerippe sollte aus Gründen des Korrosionsschutzes ebenfalls aus verzinktem Stahl oder aus Edelstahl gefertigt werden. Die Verkleidungsbleche sind mit Sicken versehen und durch Nieten mit dem Gerippe verbunden.

## Patentansprüche

1. Zum Transport von Personenkraftwagen auf der Schiene bestimmter Eisenbahnwagen, der über die Stirnseiten zu be- und entladen ist, wobei die Kraftwagen vorzugsweise mittels ihres eigenen Antriebssystems bewegt werden und der Eisenbahnwagen mit festen Seitenwänden (4), zu öffnenden und zu verschließenden Stirnwänden (5) und einem in der Betriebsstellung auf die Seiten- und Stirnwände abgesenkten, aus dieser Betriebsstellung jedoch parallel zu sich selbst nach oben verstellbarem tonnenförmigem Dach (6) versehen ist, **dadurch gekennzeichnet**, daß dem tonnenförmigen Dach (6) an zumindest einem Ende eine Stirnwandklappe (10) als Stirnwandteil zugeordnet ist, die gegenüber dem Dach und gegenüber dem restlichen Stirnwandteil (11) sowie den Seitenwänden (4) visierartig schwenkbar ist.

2. Eisenbahnwagen nach Anspruch 1, **dadurch gekennzeichnet**, daß die Stirnwandklappe (10) in ihrer Schließstellung das tonnenförmige Dach (6) stirnseitig verschließt und sowohl über den oberen Rand der restlichen Stirnwand (11) als auch die oberen Ränder der Seitenwände (4) in den Bereichen der Seitenwandenden greift, in ihrer Öffnungsstellung über einen oberen schrägen Dachabschnitt geschoben ist.

3. Eisenbahnwagen nach Anspruch 1 oder 2, **dadurch gekennzeichnet**, daß Dach 6) und zumindest eine Stirnwandklappe (10) derart miteinander gekoppelt sind, daß bei einer zwangsweise, aber willkürlich zu bewirkenden Verstellbewegung des Daches die Stirnwandklappe mitgenommen wird derart, daß bei einer Hubbewegung des Daches die Stirnwandklappe nach oben, bei einer Senkbewegung des Daches nach unten verschoben wird.

4. Eisenbahnwagen nach Anspruch 3, **dadurch gekennzeichnet**, daß Dach (6) und Stirnwandklappe (11) durch Hebelgestänge (18) miteinander gekuppelt sind, die am einen Ende an der Stirnwandklappe, am anderen Ende an jeweils einer der beiden Wagenseitenwände (4) angelenkt und am Dach zwischengelagert sind.

5. Eisenbahnwagen nach einem der Ansprüche 1 - 4, **gekennzeichnet**, durch Hydraulikzylinder (16) zum Heben und Senken des Daches (6), die im Bereich des einen Dachendes am Wagenuntergestell (14) gelagert sind und über Kolbenstangen (17) am Dach im Bereich dieses Dachendes angreifen, während sie auf das andere Dachende über Seilzüge (20) einwirken.

6. Eisenbahnwagen nach einem der Ansprüche 1 - 5**, dadurch gekennzeichnet**, daß die Stirnwand (5) unterhalb des Schwenkbereiches der Stirnwandklappe (10) als vertikal verstellbares Rolltor (11) ausgebildet ist, das zur Freigabe des Zuganges zum Wagen unter die obere Ladeebene einziehbar ist.

7. Eisenbahnwagen nach Anspruch 6, **dadurch gekennzeichnet**, daß das Rolltor (11) bewegungsabhängig mit dem Dach (6) gekoppelt ist und zu diesem Zweck das Rolltor über Seilzüge (19) mit dem Dach gekuppelt ist derart, daß beim Anheben des Daches das vorzugsweise aus drei bis vier Segmenten bestehende Rolltor unter die obere Ladeebene eingezogen, beim Absenken des Daches in seine vertikale Schließstellung abgesenkt wird.

8. Eisenbahnwagen nach einem der Ansprüche 1 - 7, **dadurch gekennzeichnet**, daß das Wageninnere an jedem Wagenende durch eine Schiebetür (8) in jeder Seitenwand zugänglich ist, wobei die eine Schiebetür in der einen Seitenwand am einen, die eine Schiebetür in der anderen Seitenwand am anderen Wagenende angeordnet ist.

9. Eisenbahnwagen nach einem der Ansprüche 1 - 8, **dadurch gekennzeichnet**, daß jede Seitenwand ein Gerippe aufweist, auf das außen gesickte Verkleidungsbleche aufgenietet sind.

10. Eisenbahnwagen nach einem der Ansprüche 1 - 9, **dadurch gekennzeichnet**, daß er in an sich bekannter Weise aus zwei kurz gekuppelten Wagenhälften (1,2) besteht, deren äußere Stirnseiten in gleicher Weise mit schwenkbaren Stirnwandklappen (10) und Rolltoren (11) ausgestattet sind, deren einander zugekehrten inneren Stirnseiten offen sind, wobei die Seitenwände und Dächer beider Wagenhälften durch elastische Elemente (15) gegeneinander abgedichtet sind.

11. Eisenbahnwagen nach einem der Ansprüch 1 - 10, **dadurch gekennzeichnet**, daß er in an sich bekannter Weise zum Transport von Personenkraftwagen in doppelstöckiger Anordnung ausgebildet ist, wobei die obere PKW-Reihe auf Schienen (3) ruht, deren Endabschnitte vertikal schwenkbar sind.

12. Eisenbahnwagen nach Anspruch 11**, dadurch gekennzeichnet**, daß die schwenkbaren Endabschnitte der Schienen und das Dach bewegungsabhängig miteinander gekuppelt sind derart, daß die Schienenendabschnitte zwangsweise und willkürlich schwenkbar sind und dabei das Dach richtungskonform mitnehmen.

13. Eisenbahnwagen nach den Ansprüchen 8, 11 und 12, **dadurch gekennzeichnet**, daß neben den Türen (8) Zugangsleitern (9) zum Erreichen der oberen Ladeebenen angeordnet sind.

14. Eisenbahnwagen nach einem der Ansprüche 1 - 13, **gekennzeichnet** durch über die gesamte Wagenlänge sich erstreckende Lichtbänder vorzugsweise aus transparentem GFK.

## Claims

1. Railway carriage for the transport of passenger vehicles by rail, with the carriage being loadable and unloadable via its end sides, the vehicles being preferably moved by means of their own drive system, and the railway carriage having fixed side walls (4), and end walls (5) which can be opened and closed, and an arch-shaped roof (6), which, in an operating position is lowered onto the side walls and the end walls, but which, out of this operating position is upwardly movable parallel to itself, characterized in that an end wall flap (10) is associated, as an end wall portion, with the arch-shaped roof (6) at at least one end and is pivotable in the manner of a visor with respect to the roof and to the rest of the portion of the end wall (11), as well as with respect to the side walls (4).

2. Railway carriage according to claim 1, characterized in that, in its closed position, the end wall flap (10) closes the arch-shaped roof (6) at its end side, and engages both over the upper edge of the rest of the end wall (11) and over the upper edges of the side walls (4) in the regions of the ends of the side walls, and in that, in its open position, the flap is slid over an inclined upper portion of the roof.

3. Railway carriage according to either one of claims 1 and 2, characterized in that the roof (6) and at least one end wall flap (10) are coupled to each other in such a manner that upon an automatic but deliberate adjustment movement of the roof, the end wall flap moves with the roof in such a way that on raising the roof the end wall flap is displaced upwardly and on lowering the roof the end wall flap is displaced downwardly.

4. Railway carriage according to claim 3, characterized in that the roof (6) and the end wall flap (11) are coupled to each other by means of a lever arrangement (18) which is hinged at one end onto the end wall flap and at the other end onto each of the two side walls of the carriage (4), and which is mounted to the roof inbetween.

5. Railway carriage according to anyone of claims 1 to 4, characterized by hydraulic cylinders (16) for raising and lowering the roof (6), said cylinders being mounted onto the lower frame of the carriage (14) in the region of one of the ends of the roof, and engaging the roof in the region of this end of the roof via piston rods (17), whereas at the other end of the roof the hydraulic cylinders (16) act via cable drives (20).

6. Railway carriage according to anyone of claims 1 to 5, characterized in that the end wall (5) below the pivot region of the flap (10) is formed as a vertically adjustable roller gate (11), which can be drawn up below the upper loading plane in order to free the access to the carriage.

7. Railway carriage according to claim 6, characterized in that the roller gate (11) is coupled to the roof (6) in a movement-dependent manner, and in that for this purpose the roller gate is coupled to the roof by means of cable drives (19), such that upon raising the roof the roller gate, which is preferably made up of 3 to 4 sections, is drawn up below the upper loading plane, and upon lowering the roof the roller gate is lowered into its vertical closed position.

8. Railway carriage according to anyone of claims 1 to 7, characterized in that the interior of the carriage is accessible at both ends of the carriage via a sliding door (8) in each side wall, wherein one of the sliding doors is arranged in one of the side walls at one end of the carriage, and the other sliding door is arranged in the other side wall at the other end of the carriage.

9. Railway carriage according to anyone of claims 1 to 8, characterized in that each side wall comprises a frame onto which outwardly beaded panelling plates are riveted.

10. Railway carriage according to anyone of claims 1 to 9, characterized in that it is made up in a known manner of two closely coupled carriage halves (1, 2), whose outer end sides are equipped in the same manner with pivotable end wall flaps (10) and roller gates (11), and whose inner confronting end sides are open, the side walls and the roofs of the two carriage halves being sealed off from one another by means of resilient members (15).

11. Railway carriage according to anyone of claims 1 to 10, characterized in that it is realized in a known manner for the transport of passenger vehicles in a double-deck arrangement, the upper row of passenger vehicles lying on rails (3) whose end sections are vertically pivotable.

12. Railway carriage according to claim 11, characterized in that the roof and the pivotable end sections of the rails are coupled to each other in a movement-dependent manner, such that the end sections of the rails are automatically and deliberately pivotable, and in so doing move the roof with them while conserving its direction.

13. Railway carriage according to anyone of claims 8, 11 and 12, characterized in that access ladders (9) are arranged near the doors (8) in order to reach the upper loading planes.

14. Railway carriage according to anyone of claims 1 to 13, characterized by light strips which extend over the entire length of the carriage, preferably made of glass-fiber reinforced transparent plastic (GRP).

## Revendications

1. Wagon de chemin de fer destiné au transport de véhicules automobiles sur des rails, ledit wagon pouvant être chargé et déchargé par les faces d'extrémité, les véhicules étant de préférence déplacés au moyen de leur propre système moteur, et le wagon de chemin de fer étant doté de parois latérales fixes (4), de parois d'extrémité (5) à ouvrir et à fermer, et d'un toit (6) en forme de tonneau, qui est abaissé en position de fonctionnement sur les parois latérales et les parois d'extrémité, mais qui peut être déplacé parallèlement à lui-même vers le haut à partir de cette position de fonctionnement, caractérisé en ce qu'un volet de paroi d'extrémité (10) est associé à au moins une extrémité en tant que partie de paroi d'extrémité au toit en forme de tonneau (6), ledit volet pouvant être basculé à la manière d'une visière par rapport au toit et par rapport au reste de la partie de paroi d'extrémité (11) ainsi que par rapport aux parois latérales (4).

2. Wagon de chemin de fer selon la revendication 1, caractérisé en ce que dans sa position de fermeture, le volet de paroi d'extrémité (10) referme le toit en forme de tonneau (6) du côté de la face d'extrémité, et s'engage tant par-dessus la bordure supérieure du reste de la paroi d'extrémité (11) que par-dessus les bordures supérieures des parois latérales (4) dans les régions des extrémités des parois latérales, et en ce que dans sa position d'ouverture ledit volet est coulissé au-dessus d'une section supérieure inclinée du toit.

3. Wagon de chemin de fer selon l'une ou l'autre des revendications 1 et 2, caractérisé en ce que le toit (6) et au moins un volet de paroi d'extrémité (10) sont accouplés l'un à l'autre de telle manière que lors d'un déplacement du toit, automatique mais effectué volontairement, le volet est entraîné de telle manière que lors d'un déplacement de soulèvement du toit le volet de paroi d'extrémité est déplacé vers le haut, et lors d'un déplacement descendant du toit il est déplacé vers le bas.

4. Wagon de chemin de fer selon la revendication 3, caractérisé en ce que le toit (6) et le volet de paroi d'extrémité (11) sont accouplés l'un à l'autre par une tringlerie à leviers (18) qui est articulée à une extrémité sur le volet de paroi d'extrémité et à l'autre extrémité sur chacune des deux parois latérales du wagon (4), et ladite tringlerie étant montée de façon intermédiaire sur le toit.

5. Wagon de chemin de fer selon l'une quelconque des revendications 1 à 4, caractérisé par des cylindres hydrauliques (16) pour soulever et abaisser le toit (6), lesdits cylindres étant montés sur le châssis inférieur du wagon (14) dans la région de l'une des extrémités du toit, et attaquant le toit dans la région de cette extrémité du toit au moyen de tiges de piston (17), tandis qu'ils agissent par l'intermédiaire de mécanismes à câble (20) sur l'autre extrémité du toit.

6. Wagon de chemin de fer selon l'une quelconque des revendications 1 à 5, caractérisé en ce que la paroi d'extrémité (5) est réalisée au-dessous de la région de basculement du volet (10) sous la forme d'une porte roulante (11) capable de se déplacer verticalement, qui peut être tirée sous le plan supérieur de chargement pour libérer l'accès au wagon.

7. Wagon de chemin de fer selon la revendication 6, caractérisé en ce que la porte roulante (11) est accouplée au toit (6) en fonction des déplacements, et en ce que dans ce but la porte roulante est accouplée avec le toit au moyen de dispositifs à câble (19) de telle sorte que lors du soulèvement du toit la porte roulante, constituée de préférence de 3 à 4 segments, est tirée au-dessous du plan supérieur de chargement, et lors de la descente du toit, la porte roulante est abaissée dans sa position de fermeture verticale.

8. Wagon de chemin de fer selon l'une quelconque des revendications 1 à 7, caractérisé en ce que l'intérieur du wagon est accessible à chaque extrémité du wagon via une porte coulissante (8) dans chaque paroi latérale, l'une des portes coulissantes dans l'une des parois latérales étant agencée à l'une des extrémités du wagon et l'autre porte coulissante dans l'autre paroi latérale étant agencée à l'autre extrémité du wagon.

9. Wagon de chemin de fer selon l'une quelconque des revendications 1 à 8, caractérisé en ce que chaque paroi latérale comporte une ossature sur laquelle sont rivetées des tôles d'habillage comportant des moulures extérieures.

10. Wagon de chemin de fer selon l'une quelconque des revendications 1 à 9, caractérisé en ce qu'il est constitué d'une manière connue en soi de deux moitiés de wagon accouplées étroitement (1, 2), dont les faces d'extrémité extérieures sont équipées de la même manière avec des volets basculants (10) et des portes roulantes (11), et dont les faces d'extrémité intérieures en vis-à-vis sont ouvertes, les parois latérales et les toits des deux moitiés de wagon étant étanchés les uns par rapport aux autres au moyen d'éléments élastiques (15).

11. Wagon de chemin de fer selon l'une quelconque des revendications 1 à 10, caractérisé en ce qu'il est réalisé de manière connue en soi pour le transport de véhicules automobiles sous un agencement à deux étages, la rangée supérieure de véhicules automobiles reposant sur des rails (3) dont les tronçons d'extrémité peuvent être basculés verticalement.

12. Wagon de chemin de fer selon la revendication 11, caractérisé en ce que les tronçons d'extrémité basculants des rails, et le toit sont accouplés l'un à l'autre en fonction des déplacements, de telle manière que les tronçons d'extrémité des rails peuvent être basculés automatiquement et volontairement, et entraînent alors le toit en conservant sa direction.

13. Wagon de chemin de fer selon l'une des revendications 8, 11 et 12, caractérisé en ce que des échelles d'accès (9) sont agencées près des portes (8) pour atteindre les plans de chargement supérieurs.

14. Wagon de chemin de fer selon l'une quelconque des revendications 1 à 13, caractérisé par des bandes lumineuses qui s'étendent le long de toute la longueur du wagon, de préférence en matière plastique transparente renforcée par des fibres de verre.
